# EUROPÄISCHE PATENTSCHRIFT

(11) **EP 3 827 907 B1**
(45) Veröffentlichungstag und Bekanntmachung des Hinweises auf die Patenterteilung: **01.01.2025**
(21) Anmeldenummer: 20208773.0
(22) Anmeldetag: 19.11.2020
(51) Int. Cl.: B07B 13/18, B07B 15/00, B07B 4/08, B07B 9/00, B07B 11/04

(54) **ANORDNUNG ZUM BRECHEN VON HÜLSENFRÜCHTEN, INSBESONDERE KAKAOBOHNEN, UND ZUR SEPARATION VON SCHALEN**
ARRANGEMENT FOR BREAKING UP PULSES, IN PARTICULAR COCOA BEANS, AND FOR SEPARATING SHELLS
AGENCEMENT DE CONCASSAGE DES LÉGUMINEUSES, EN PARTICULIER DES GRAINS DE CACAO, ET DE SÉPARATION DES COQUES

(30) Priorität: 29.11.2019 DE 102019132556
(43) Veröffentlichungstag der Anmeldung: 02.06.2021
(73) Patentinhaber: Hamburg Dresdner Maschinenfabriken Verwaltungsgesellschaft mbH, 01239 Dresden (DE)
(72) Erfinder: Lohmüller, Dr. Tobias, 01239 Dresden (DE)
(74) Vertreter: terpatent PartGmbB

(56) Entgegenhaltungen:
- WO-A1-2018/091617
- WO-A1-2018/219840
- CN-A- 107 497 580
- DE-A1- 102015 118 547
- DE-A1- 3 641 016
- DE-A1- 3 706 134
- FR-A- 1 270 289
- JP-A- H02 268 876
- JP-A- H02 293 076

## Beschreibung

Die Erfindung betrifft eine Anordnung zum Brechen von Hülsenfrüchten, insbesondere Kakaobohnen, und zur Separation von Schalen und Nibs der Hülsenfrüchte, mit einer Gehäuseanordnung, die mindestens eine Brecheranordnung und eine Windsichtanordnung aufweist, wobei die Windsichtanordnung mindestens eine mittels einer Antriebseinrichtung bewegbare Fördersiebanordnung und mindestens eine Absaugeinrichtung mit mindestens einem Gebläse zum Absaugen von Schalenteilen der Hülsenfrüchte aufweist.

Derartige Anordnungen sind aus dem Stand der Technik hinlänglich bekannt. So offenbart die europäische Patenschrift EP 0 455 023 B1 eine als Wurfbrecher ausgebildete Brecheranordnung mit der Hülsenfrüchte gebrochen werden, um in einer nachfolgenden, beispielsweise aus der deutschen Offenlegungsschrift DE 42 18 318 A1 oder auch der französichen Druckschrift FR 1 270 289 A , die den Oberbegriff von Anspruch 1 offenbart, bekannten Windsichtanordnung gereinigt zu werden, wobei insbesondere die Schalen der Hülsenfrüchte von den Nibs separiert werden. Hierbei werden in mehreren Schritten die Schalen mittels eines Luftstromes von einem oder mehreren Fördersieben abgesogen. Die gereinigten Nibs dürfen hierbei am Ende einen bestimmten Prozentsatz, beispielsweise 5%, an Schalen aufweisen, der nicht überschritten werden darf, um die geforderte Qualität nicht zu gefährden, aber auch nicht zu weit unterschritten werden sollte, da hierdurch die produzierte Menge an "Nibs" zu sehr verringert würde. Um sicher gehen zu können, dass eine optimale Menge an Schalen in den Nibs verbleiben, werden regelmäßig Poben gezogen, um die Einstellungen des Windsichters regelmäßig anzupassen, was zeitaufwendig und daher teuer ist. Weitere Windsichteinrichtungen sind auch aus der deutschen Offenlegungsschrift DE 37 06 134 A1 und der deutschen Offenlegungschrift DE 36 41 016 A1 bekannt.

Aufgabe der Erfindung ist es daher, den oben genannten Nachteil auf möglichst einfache und kostengünstige Weise zu vermeiden.

Diese Aufgabe wird erfindungsgemäß dadurch gelöst, dass mindestens eine Bildaufnahmeeinrichtung zumindest zur Erfassung von Schalen im Bereich der Windsichtanordnung vorgesehen ist, derart, dass eine Bestimmung der volumenmäßigen Qualität der Separation möglich ist, wobei eine Anzeigevorrichtung vorgesehen ist, die die volumenmäßige Qualität der Separation anzeigt, wobei die mindestens eine Bildaufnahmeeinrichtung derart an der Gehäuseanordnung im Bereich eines Schalenabzugskanals der Windsichtanordnung angeordnet ist, dass ein Teilbereich eines Volumenstromes der abgesaugten Schalen detektierbar ist. Hierdurch kann der Separiervorgang besonders einfach überwacht werden, um gegebenenfalls eine Geschwindigkeit der Fördersiebanordnung und/oder der Luftstrom der Absaugeinrichtung angepasst zu werden. Durch die Anzeigevorrichtung ist es besonders einfach möglich, auf Änderungen im Brech- bzw. Separationsprozess zu reagieren. Hierbei wird angemerkt, dass die Fördersiebanordnung vorzugsweise als Rütttelsiebanordnung ausgebildet ist, wobei dann auch die Vibrationsgeschwindigeit angepasst werden kann.

In diesem Zusammenhang wird noch auf die deutsche Patentanmeldung DE 10 2015 118 547 A1 verwiesen, die eine Sortieranlage für Wertstoffe offenbart, wobei eine optische Erfassungsvorrichtung vorgesehen ist, um den Sortierprozess zu optimieren. Die japanischen Offenlegungsschriften JP H02 293076 A und JP H02 268876 A offenbaren darüberhinaus eine Sortiermaschine für Getreide, bei der eine Bildaufnahmeeinrichtung zur Überwachung einer Sortierfläche vorgesehen ist.

In besonders vorteilhafter Weise ist die mindestens eine Bildaufnahmeeinrichtung eine Kamera, bspw. mit CCD-Sensor, CMOS-Sensor, etc, ein Lasersensor, oder ähnliches.

Um gegebenenfalls noch schneller die Qualität der Brecheranordnung bewerten zu können, kann die mindestens eine Bildaufnahmeeinrichtung derart an der Gehäuseanordnung angeordnet sein, dass zumindest ein Teilbereich einer Siebfläche der Fördersiebanordnung detektierbar ist. Auch können hierdurch insbesondere Unterschiede im Rohmaterial schnell erkannt werden. Hierbei ist es besonders vorteilhaft, wenn

Um eine klassische, manuelle Überprüfung der Qualität zu ermöglichen, kann eine Probenvorrichtung vorgesehen sein.

Eine besonders vorteilhafte Ausführungsform zeichnet sich dadurch aus, dass eine Steuervorrichtung vorgesehen ist, die mit der mindestens einen Bildaufnahmeeinrichtung sowie der Brecheranordnung und/oder der Windsichtanordnung und/oder der Fördersiebanordnung steuerungstechnisch verbunden ist. Hierdurch kann auf einfache Weise eine automatische Anpassung der Anordnung vorgenommen werden, um ein optimales Produktergebnis zu erzielen. Wenn hierbei die Steuervorrichtung datentechnisch mit einem Server zur Auswertung der erfassten Daten verbunden ist, kann eine Überwachung und gegebenenfalls Anpassung der Anordnung auch dezentral erfolge. Zudem ist es auf einfache Weise möglich die Daten zu speichern, um diese später analysieren zu können. Dadurch, dass ein Handheld mit einer Kamera, wie zum Beispiel ein Smartphone, vorgesehen ist, das datentechnisch mit dem Server verbunden ist, können beispielsweise auch auf einfache Weise manuelle Proben überprüft werden.

Die Erfindung wird anhand eines in der Zeichnung dargestellten Ausführungsbeispiels näher erläutert, wobei die einzige Figur in einer schematischen Seitenansicht eine Anordnung zum Brechen von Hülsenfrüchten, insbesondere Kakaobohnen, und zur Separation von Schalen und Nibs der Hülsenfrüchte zeigt.

Die einzige Figur zeigt in einer schematischen Seitenansicht eine Anordnung 2 zum Brechen und Separieren von Hülsenfrüchten. Hierbei ist eine Gehäuseanordnung 4 vorgesehen, die im vorliegenden Fall im Wesentlichen als Rahmenanordnung ausgebildet ist und an der alle wesentlichen Bestandteile der Anordnung 2 vorgesehen sind.

Mit dem Bezugszeichen 6 ist eine Brecheranordnung bezeichnet, in der im vorliegenden Ausführungsbeispiel Kakaobohnen 8 gebrochen werden. Diese Brecheranordnung ist hier durch zwei Einwalzen-Reflex-Brecher ausgebildet, kann jedoch auch durch einen Zentrifugal- oder Mehrwalzenbrecher ausgebildet sein.

Von der Brecheranordnung 6 werden die zu sogenannten Nibs 10 und Schalen 12 aufgebrochenen Kakaobohnen 8 auf bekannte Weise zu einer Fördersiebanordnung 14 geführt, die im vorliegenden Ausführungsbeispiel aus fünf kaskadenförmig angeordneten Vibrationssieben 16, 18, 20, 22, 24 besteht. Diese Vibrationssiebe 16, 18, 20, 22, 24 sieben auf bekannte Weise kleine Nibs 10 oder auch Stücke davon sowie Schalen 12 oder Stücke davon aus, sodass diese auf das nächstgelegene Vibrationssieb 16, 18, 20, 22, 24 fallen, wobei die Vibrationssiebe 16, 18, 20, 22, 24 durch eine nicht weiter dargestellte Antriebseinrichtung, beispielsweise einen Elektromotor, angetrieben werden. Die Vibrationssiebe 16, 18, 20, 22, 24 besitzen jeweils eine Siebfläche 26, 28, 30, 32, 34, auf der mehrere Lagen von Nibs 10 und Schalen 12 liegen können.

Diese Fördersiebanordnung 14 ist Teil einer an sich bekannten Windsichtanordnung 36, die fünf Windsichter 38, 40, 42, 44, 46, deren jeweiliger Seitenabzugskanal 48, 50, 52, 54, 56 auf das Ende der jeweiligen Siebfläche 26, 28, 30, 32, 34 der Vibrationssiebe 16, 18, 20, 22, 24 angreift, aufweist und leichte Nibs 10 und Schalen 12 absaugt. Im jeweiligen, darauffolgenden Windsichter 38, 40, 42, 44, 46 werden dann die Schalen 12 getrennt und die leichten Nibsteile 10 wieder zurückgeführt. Auch hier sind die eingesetzten Absaugeinrichtungen mit Gebläsen an sich bekannt und sind lediglich schematisch mit den Bezugszeichen 58, 60 bezeichnet. Anzumerken ist noch das von der ersten Siebfläche 26 nicht zerbrochene Kakaobohnen 8 über eine Rückführleitung 62 zu einer Beladeanordnung 64 zurückgeführt werden, um dann über eine Zuführanordnung 66 zusammen mit frischen Kakaobohnen 8 wieder zur Brecheranordnung 6 geführt zu werden.

Auf diese Weise werden Nibs 10 oder Stücke davon und im optimalen Fall ein Anteil an Schalen 12 in Höhe von 5% ausgesiebt und in einem Behälter 68 aufgefangen. Um die Qualität der Separation überprüfen zu können, ist am Behälter 68 eine Probenvorrichtung 70 vorgesehen.

Um nun eine gleichbleibend gute Qualität, auch bei sich änderndem Rohmaterial, zu gewährleisten, ist vorgesehen, dass fünf Bildaufnahmevorrichtungen 72, 74, 76, 78, 80 in Form von Kameras mit einem CCD-Sensor derart an der Gehäuseanordnung 4 angeordnet sind, dass von jeder Siebfläche 26, 28, 30, 32, 34 ein Teilbereich detektierbar ist. Zudem sind die Kameras 72, 74, 76, 78, 80 angewinkelt zur Siebfläche 26, 28, 30, 32, 34 angeordnet, sodass eine Schichtdicke Nibs-Schalen-Mischung 10, 12 detektierbar ist. Erfindungsgemäß können Bildaufnahmeeinrichtungen 72, 74, 76, 78, 80 auch derart an der Gehäuseanordnung 4 im Bereich eines oder mehrerer Schalenabzugskanäle 48, 50, 52, 54, 56 der Windsichtanordnung 36 vorgesehen sein, sodass zumindest ein Teilbereich eines Volumenstromes der abgesaugten Schalen 12 detektierbar ist.

Um es nun dem Nutzer zu ermöglichen die Qualität der Separation schnell zu erfassen ist eine Anzeigevorrichtung 82 vorgesehen, auf der im einfachsten Falle Bilder der Bildaufnahmevorrichtungen 72, 74, 76, 78, 80 abrufbar sind. Im vorliegenden Fall ist jedoch auch noch eine Steuervorrichtung 84 vorgesehen, die steuerungstechnisch mit den Kameras 72, 74, 76, 78, 80 sowie der Brecheranordnung 6, der Windsichtanordnung 36 und der Fördersiebanordnung 14 verbunden ist. Die Steuervorrichtung besitzt hierbei eine Auswerteeinheit 86 die die Informationen der Kameras 72, 74, 76, 78, 80 verarbeitet und bei der Gefahr einer zu großen Abweichung des Anteils der Schalen 12 von einem voreingestellten Wert die Brecheranordnung 6 und/oder die Windsichtanordnung 36 und/oder die Fördersiebanordnung 14 derart ansteuert, dass der voreingestellte Wert wieder eingehalten wird. Hierzu können beispielsweise die Zudosierung von Kakaobohnen 8, die Brechereinstellungen, die Einstellung der Vibrationssiebe 16, 18, 20, 22, 24 oder auch die Gebläseeinstellungen der Windsichtanordnung 36 variiert werden.

Um die Auswertung und gegebenenfalls Wartung nochmals zu vereinfachen, kann die Steuervorrichtung 84 datentechnisch auch mit einem Server 88 verbunden sein, der durch Vergleiche, Datenbanken, etc. eine noch detailliertere Auswertung ermöglicht. Zusätzlich kann auch noch ein Handheld 90 mit einer Kamera, zum Beispiel ein Smartphone, vorgesehen sein, das Proben, die mit der Probenvorrichtung 70 gezogen wurden, fotografiert und über eine datentechnische Verbindung zum Server 88 zur Auswertung schickt.

## Patentansprüche

1. Anordnung zum Brechen von Hülsenfrüchten, insbesondere Kakaobohnen (8), und zur Separation von Schalen (12) und Nibs (10) der Hülsenfrüchte, mit einer Gehäuseanordnung (4), die mindestens eine Brecheranordnung (6) und eine Windsichtanordnung (36) aufweist, wobei die Windsichtanordnung (36) mindestens eine mittels einer Antriebseinrichtung bewegbare Fördersiebanordnung (14) und mindestens eine Absaugeinrichtung (58, 60) mit mindestens einem Gebläse zum Absaugen von Schalenteilen der Hülsenfrüchte aufweist, **dadurch gekennzeichnet, dass**
mindestens eine Bildaufnahmeeinrichtung (72, 74, 76, 78, 80) zumindest zur Erfassung von Schalen (12) im Bereich der Windsichtanordnung (36) vorgesehen ist, derart, dass eine Bestimmung der volumenmäßigen Qualität der Separation möglich ist, wobei eine Anzeigevorrichtung (82) vorgesehen ist, die die volumenmäßige Qualität der Separation anzeigt, wobei die mindestens eine Bildaufnahmeeinrichtung (72, 74, 76, 78, 80) derart an der Gehäuseanordnung (4) im Bereich eines Schalenabzugskanals (48, 50, 52, 54, 56) der Windsichtanordnung (36) vorgesehen ist, dass zumindest ein Teilbereich eines Volumenstromes der abgesaugten Schalen (12) detektierbar ist.

2. Anordnung nach Anspruch 1,
**dadurch gekennzeichnet, dass**
die mindestens eine Bildaufnahmeeinrichtung (72, 74, 76, 78, 80) eine Kamera, bspw. mit CCD-Sensor, CMOS-Sensor, ein Lasersensor, Infrarotsensor ist.

3. Anordnung nach einem der vorhergehenden Ansprüche,
**dadurch gekennzeichnet, dass**
die mindestens eine Bildaufnahmeeinrichtung (72, 74, 76, 78, 80) derart an der Gehäuseanordnung (4) angeordnet ist, dass zumindest ein Teilbereich einer Siebfläche (26, 28, 30, 32, 34) der Fördersiebanordnung (14) detektierbar ist.

4. Anordnung nach Anspruch 3,
**dadurch gekennzeichnet, dass**
die mindestens eine Bildaufnahmeeinrichtung (72, 74, 76, 78, 80) derart an der Gehäuseanordnung (4) angeordnet ist, dass eine Schichtdicke der Nibs-Schalen-Mischung detektierbar ist.

5. Anordnung nach einem der vorhergehenden Ansprüche,
**dadurch gekennzeichnet, dass**
eine Probenvorrichtung (70) vorgesehen ist.

6. Anordnung nach einem der vorhergehenden Ansprüche,
**dadurch gekennzeichnet, dass**
eine Steuervorrichtung (84) vorgesehen ist, die mit der mindestens einen Bildaufnahmeeinrichtung (72, 74, 76, 78, 80) sowie der Brecheranordnung (6) und/oder der Windsichtanordnung (36) und/oder der Fördersiebanordnung (14) steuerungstechnisch verbunden ist.

7. Anordnung nach Anspruch 6,
**dadurch gekennzeichnet, dass**
die Steuervorrichtung (84) datentechnisch mit einem Server (88) zur Auswertung der erfassten Daten verbunden ist.

8. Anordnung nach Anspruch 7,
**dadurch gekennzeichnet, dass**
ein Handheld (90) mit einer Kamera, wie zum Beispiel ein Smartphone, vorgesehen ist, das datentechnisch mit dem Server (88) verbunden ist.

## Claims

1. Arrangement for crushing legumes, in particular cocoa beans (8), and for separating shells (12) and nibs (10) of the legumes, with a housing arrangement (4) which comprises at least one crusher arrangement (6) and a wind sifter arrangement (36), wherein the wind sifter arrangement (36) comprises at least one conveyor sieve arrangement (14) that can be moved by means of a drive device and at least one suction device (58, 60) with at least one blower for sucking away shell parts of the legumes,
**characterized in that**
at least one image recording device (72, 74, 76, 78, 80) is provided at least for detecting shells (12) in the region of the wind sifter arrangement (36) in such a way that it is possible to determine the volumetric quality of the separation, wherein a display device (82) is provided which displays the volumetric quality of the separation, wherein the at least one image recording device (72, 74, 76, 78, 80) is provided on the housing arrangement (4) in the region of a shell extraction channel (48, 50, 52, 54, 56) of the wind sifter arrangement (36) in such a way that at least a partial region of a volume flow of the extracted shells (12) can be detected.

2. Arrangement according to claim 1,
**characterized in that**
the at least one image recording device (72, 74, 76, 78, 80) is a camera, for example with a CCD sensor, a CMOS sensor, a laser sensor, a infrared sensor.

3. Arrangement according to one of the preceding claims, **characterized in that**
the at least one image recording device (72, 74, 76, 78, 80) is arranged on the housing arrangement (4) in such a way that at least a partial region of a sieve area (26, 28, 30, 32, 34) of the conveyor sieve arrangement (14) can be detected.

4. Arrangement according to claim 3,
**characterized in that**
the at least one image recording device (72, 74, 76, 78, 80) is arranged on the housing arrangement (4) in such a way that a layer thickness of the nibs-shell mixture can be detected.

5. Arrangement according to one of the preceding claims, **characterized in that**
a sample device (70) is provided.

6. Arrangement according to one of the preceding claims,
**characterized in that**
a control device (84) is provided, which is connected in terms of control to the at least one image recording device (72, 74, 76, 78, 80) as well as to the crusher arrangement (6) and/or to the wind sifter arrangement (36) and/or to the conveyor sieve arrangement (14).

7. Arrangement according to claim 6,
**characterized in that**
the control device (84) is connected in terms of data transmission to a server (88) for evaluation of the recorded data.

8. Arrangement according to claim 7,
**characterized in that**
a handheld (90) with a camera, such as for example a smartphone, is provided, which is connected to the server (88) in terms of data transmission.

## Revendications

1. Arrangement pour le concassage de fruits à coque, en particulier de fèves de cacao (8), et pour la séparation des coques (12) et des nibs (10) des fruits à coque, avec un arrangement de boîtier (4) qui comprend au moins un arrangement de concassage (6) et un arrangement de triage au vent (36), l'arrangement de triage au vent (36) comprenant au moins un agencement de tamisage de transport (14) déplaçable au moyen d'un dispositif d'entraînement et au moins un dispositif d'aspiration (58, 60) avec au moins un ventilateur pour aspirer des parties de la coque des fruits à coque,
**caractérisé en ce que**
au moins un dispositif récepteur d'images (72, 74, 76, 78, 80) est prévu au moins pour la détection de coques (12) dans la zone de l'arrangement de triage au vent (36), de telle sorte qu'une détermination de la qualité volumétrique de la séparation est possible, un dispositif d'affichage (82) étant prévu qui indique la qualité volumétrique de la séparation, l'au moins un dispositif récepteur d'images (72, 74, 76, 78, 80) étant prévu sur l'arrangement de boîtier (4) dans la zone d'un canal d'extraction de coquilles (48, 50, 52, 54, 56) de l'arrangement de triage au vent (36) de telle sorte qu'au moins une zone partielle d'un flux volumique des coques (12) aspirées puisse être détectée.

2. Arrangement selon la revendication 1,
**caractérisé en ce que**
le au moins un dispositif récepteur d'images (72, 74, 76, 78, 80) est une caméra, par exemple avec un capteur CCD, un capteur CMOS, un capteur laser, un capteur infrarouge.

3. Arrangement selon l'une des revendications précédentes,
**caractérisé en ce que**
le au moins un dispositif récepteur d'images (72, 74, 76, 78, 80) est disposé sur l'arrangement de boîtier (4) de telle sorte qu'au moins une zone partielle d'une surface de tamisage (26, 28, 30, 32, 34) de l'agencement de tamisage de transport (14) puisse être détectée.

4. Arrangement selon la revendication 3,
**caractérisé en ce que**
le au moins un dispositif récepteur d'images (72, 74, 76, 78, 80) est disposé sur l'arrangement de boîtier (4) de telle sorte qu'une épaisseur de couche du mélange nibs/coquilles puisse être détectée.

5. Arrangement selon l'une des revendications précédentes, **caractérisé en ce que**
un dispositif d'échantillonnage (70) est prévu.

6. Arrangement selon l'une des revendications précédentes,
**caractérisé en ce que**
il est prévu un appareil de commande (84) qui est relié en termes de commande à l'au moins un dispositif récepteur d'images (72, 74, 76, 78, 80) ainsi qu'à l'arrangement de concassage (6) et/ou à l'arrangement de triage au vent (36) et/ou à l'agencement de tamisage de transport (14).

7. Arrangement selon la revendication 6,
**caractérisé en ce que**
l'appareil de commande (84) est relié, en termes de données, à un serveur (88) pour l'évaluation des données collectées.

8. Arrangement selon la revendication 7,
**caractérisé en ce que**
un ordinateur de poche (90) équipé d'une caméra, tel qu'un smartphone, est prévu et est connecté au serveur (88) pour les données.
